# FASCICULE DE BREVET EUROPEEN

(11) **EP 0 818 401 B1**
(45) Date de publication et mention de la délivrance du brevet: **28.05.2003**
(21) Numéro de dépôt: 97450017.5
(22) Date de dépôt: 11.07.1997
(51) Int. Cl.: B65D 83/16

(54) **Capot de sécurité et dispositif d'actionnememt de soupape pour bombe aérosol**
Sicherheitskappe und Ventilbetätiger für Aerosoldose
Security cap and valve actuator for aerosol

(30) Priorité: 12.07.1996 FR 9608967
(43) Date de publication de la demande: 14.01.1998
(73) Titulaire: Société de Produits Plastiques, d'Entretien et Chimiques S.A., 16440 Nersac (FR)
(72) Inventeur: Micelot, Claude Bernard, 16000 Angouleme (FR); De Maillard, Thibault, 160000 Angouleme (FR)
(74) Mandataire: Thébault, Jean-Louis

(56) Documents cités:
- FR-A- 2 214 289
- FR-A- 2 255 231
- US-A- 4 679 713

## Description

La présente invention a pour objet un capot de bombe aérosol utilisée dans le bâtiment et les travaux publics. Une telle bombe aérosol permet de réaliser des marquages au sol si bien que la sortie du produit de marquage, généralement de la peinture, est verticale. L'utilisation nécessite le retournement de la bombe aérosol.

On connaît le principe des bombes aérosols destinées à pulvériser les liquides qu'elles contiennent, notamment les peintures pour le bâtiment et les travaux publics et pour les métiers du bois.

Ces bombes comprennent un corps dans lequel est contenue la peinture, une tête avec une valve et un diffuseur.

Le corps est cylindrique avec un dôme serti dans lequel est ménagé un trou.

La valve est l'organe qui permet par déplacement vertical de libérer le produit sous pression. Elle est immobilisée dans une coupelle qui vient se loger dans le trou du dôme auquel elle est solidarisée par sertissage formant une jupe.

La valve comprend aussi un tube plongeant dans le liquide, ceci de façon connue.

En effet, les valves sont quasiment standardisées et l'invention ne concerne pas cet accessoire qui donne entière satisfaction.

Le diffuseur est un capuchon qui vient se loger sur l'extrémité du tube de la valve et sur lequel l'utilisateur peut commodément appuyer, la surface étant relativement importante.

Ce capuchon a aussi un autre rôle, celui d'émettre un jet dont l'enveloppe peut être de forme variable, cône étroit ou large ou encore de forme plate pour certaines applications.

Cette forme d'enveloppe est obtenue par la section de l'ajutage à travers lequel passe la peinture.

On a noté avec les bombes actuelles un certain nombre d'inconvénients, essentiellement dus au capot.

Il faut en effet que ces capots répondent à de nombreux critères que le demandeur énonce ci-après et qui correspondent au problème posé auquel la présente demande se propose d'apporter des solutions.

Tout d'abord, les capots entièrement fermés qu'il convient de retirer avant usage sont proscrits et le demandeur a réalisé des capots qui sont fixes avec un diffuseur masqué, mais accessible avec le capot en place sur le corps de la bombe. Ceci est primordial car les utilisateurs ne peuvent pas retirer et remettre sans cesse le capot, sachant que dans l'intervalle, il faut le ranger dans une poche ou le poser, ce qui est une gêne pour l'utilisateur.

Le capot a aussi un rôle de protection mécanique du diffuseur, et il faudrait aussi que ce capot évite le déclenchement intempestif du diffuseur notamment en cas de chute ou de choc de la bombe.

Le document FR-2.214.289 décrit un dispositif d'actionnement pour bidon de pulvérisation d'aérosol comprenant un organe d'actionnement monté par friction sur la tige de la valve et un chapeau avec un premier orifice au droit de l'ajutage de pulvérisation et un second orifice sur sa face latérale pour pouvoir actionner la gâchette. Ce chapeau est fixé au serti extérieur de la bombe et peut pivoter en sorte d'interdire ou d'autoriser l'accès à la gâchette.

Toutefois, ce dispositif ne donne pas pleinement satisfaction car l'utilisateur ne sait pas immédiatement si la bombe aérosol est prête à l'utilisation ou en position fermée. D'autre part, le montage du chapeau n'est pas fiable car soit le chapeau est bien fixé et alors sa rotation est rendue difficile, ou soit sa rotation est aisée et alors le chapeau est mal fixé.

Le document FR 2 255 231 A décrit un capot de sécurité pour bombe aérosol à sortie oblique de matière possédant une coupole fixe et une coupole mobile.

C'est le but de l'invention de proposer un capot de sécurité pour bombe aérosol à sortie verticale qui est à capuchon fixe, qui est d'un maniement simple sans élément en saillie, qui assure une grande sécurité contre les déclenchements intempestifs, qui ne présente aucun angle ou protubérance susceptible de blesser, et qui guide le doigt de l'utilisateur sur le diffuseur si bien que la mise en oeuvre est d'autant plus simple.

Ce but est atteint, selon l'invention, par un capot de sécurité tel que revendiqué dans la revendication 1. Suivant une autre caractéristique, la coupole fixe comprend une lumière et la coupole mobile comprend un ergot prévu pour coopérer avec ladite lumière.

Dans le mode de réalisation préférentiel, la coupole fixe comprend un rebord périphérique sur lequel prend appui le bord libre de la coupole mobile .

Le capot selon l'invention et sa mise en place sur une bombe aérosol sont décrits ci-après, en regard des dessins annexés sur lesquels les différentes figures représentent :
- figure 1, une vue en perspective éclatée de la coupole pivotante, de la coupole fixe suivant l'ouverture d'accès au diffuseur et du côté opposé à l'ouverture d'accès au diffuseur ainsi que de la bombe aérosol nue, et
- figure 2, une vue en coupe d'une bombe aérosol équipée, avec un arrachement partiel montrant la valve.

Sur la figure 1, on a représenté une bombe aérosol 10, une coupole fixe 12 et une coupole pivotante 14 prévues pour être montées sur ladite bombe.

La bombe aérosol 10 comprend un corps 16 avec un dôme 18 relié à ce corps par un serti 20.

Dans ce dôme est ménagé un trou 22 à travers lequel passe une valve 24 solidaire d'une coupelle 26 elle-même également fixée sur le dôme par un serti 28.

La valve comprend de façon connue un tube diffuseur 30 de petit diamètre, prévu pour laisser passer le contenu fluide de la bombe lorsqu'il est déplacé en translation vers le bas du corps de la bombe, par pression du doigt de l'utilisateur, grâce au diffuseur 32, représenté avec la coupole fixe 12.

La coupole fixe 12 comprend un rebord périphérique 34 en partie inférieure.

Sur le sommet de la coupole, on a ménagé un trou 36 qui se prolonge par un logement cylindrique 38, équipé de moyens de liaison 40 avec le serti 28 de la coupelle avec le dôme. Ces moyens de liaison sont uniquement visibles sur la figure 2, vue en coupe.

La coupole 12 comprend en outre une ouverture latérale 42 issue du logement cylindrique et dont les parois 44 se prolongent jusqu'à la surface de la coupole. De façon sensiblement diamétralement opposée, une lumière 46 est ménagée immédiatement au-dessus du rebord périphérique 34.

Comme on peut le constater sur la figure 1, le diffuseur 32 est de forme conjuguée de celles du logement cylindrique 38 et de l'ouverture latérale 42, avec un tube de sortie 39.

La coupole mobile 14 a un profil conjugué au profil de la coupole fixe pour venir coiffer cette dernière.

Sa hauteur est telle que son bord libre 47 est prévu pour venir en appui sur le rebord 34.

Une ouverture 48 est ménagée dans cette coupole mobile afin de pouvoir se superposer à l'ouverture 42 en position ouverte et de pouvoir se superposer avec une surface pleine de la coupole fixe 12 en position fermée.

Un ergot 50 fait saillie à l'intérieur de la coupole mobile, ledit ergot étant prévu pour coopérer à coulissement dans la lumière 46.

Cette coupole mobile comprend également un trou 52 centré sur son sommet avec un prolongement tubulaire 54 vers l'intérieur de la coupole mobile, le diamètre de ce prolongement tubulaire étant supérieur à celui du tube de sortie 39 du diffuseur et inférieur à celui du logement tubulaire 38.

Le fonctionnement de l'agencement qui vient d'être décrit est décrit ci-après.

La coupole fixe 12 est montée sur le corps 16 de la bombe aérosol 10 sur laquelle elle est fixé par les moyens 40 qui peuvent comprendre de façon connue des griffes venues de moulage dans le cas présent, les deux coupoles étant plus particulièrement réalisées en matière plastique.

L'ergot 50 est dans la lumière 46 et assure le guidage de la coupole mobile qui peut pivoter dans les deux sens comme indiqué par la double flèche de la figure 1.

L'utilisateur n'a qu'un seul geste à faire, celui de faire pivoter la coupole mobile par rapport à la coupole fixe afin de pouvoir accéder au diffuseur.

L'agencement selon l'invention permet ainsi de protéger efficacement le diffuseur tout en offrant un accès facile sans contraindre l'utilisateur à se préoccuper de la coupole libre puisque celle-ci reste solidaire de la bombe aérosol.

Les différents éléments sont avantageusement venus de moulage si bien que le coût d'un tel produit reste tout à fait proportionné avec les capots connus à ce jour. Les risques d'accrochage sont très limités puisque la bombe aérosol ne présente aucun élément en saillie.

En cas de chute de la bombe, le déclenchement intempestif est impossible.

## Revendications

1. Capot de sécurité convenant à une bombe aérosol ayant une valve qui permet par déplacement vertical de libérer le produit sous pression et dont la sortie de matière hors de l'ensemble capot et bombe s'effectue de manière verticale, notamment pour le bâtiment et les travaux publics,
- comprenant un corps (16) sur lequel est fixé un dôme (18) fixé par un serti (20), ledit dôme étant équipé d'une coupelle (26) dans laquelle est montée une valve (24), cette coupelle étant solidarisée au dôme par un serti (28), la valve comprenant aussi un tube diffuseur (30),
- un diffuseur (32) permettant d'actionner le tube diffuseur par pression
- ledit capot comprenant un élément mobile avec une ouverture (48) permettant l'accès au diffuseur,
**caractérisé en ce qu'**il comprend
- une coupole fixe (12) comportant un trou (36) ménagé à son sommet qui se prolonge par un logement cylindrique (38) équipé de moyens (40) de liaison sur le serti (28) de la coupelle (26) ainsi qu'une ouverture latérale (42) issue du logement cylindrique (38) et dont des parois (44) se prolongent jusqu'à la surface de ladite coupole fixe (12),
- le diffuseur (32) étant de forme conjuguée de celles du logement cylindrique (38) et de l'ouverture latérale (42), et comportant un tube de sortie (39)
- et l'élément mobile se présentant sous forme d'une coupole mobile (14), de profil conjugué à celui de la coupole fixe (12) pour venir coiffer cette dernière, et monté à rotation par rapport à la coupole fixe, la coupole mobile (14) comprenant un trou (52) avec un prolongement tubulaire (54) vers l'intérieur de la coupole mobile, le diamètre de ce prolongement tubulaire étant supérieur à celui du tube de sortie (39) du diffuseur et inférieur à celui du logement cylindrique (38), l'ouverture d'accès (48) ménagée dans cette coupole mobile étant susceptible de pouvoir se superposer à l'ouverture latérale (42) en position ouverte autorisant l'actionnement du diffuseur et de pouvoir se superposer avec une surface pleine de la coupole fixe (12) en position fermé interdisant l'actionnement du diffuseur.

2. Capot selon la revendication 1, **caractérisé en ce que** la coupole fixe (12) comprend une lumière (46) et **en ce que** la coupole mobile (14) comprend un ergot (50) prévu pour coopérer avec ladite lumière.

3. Capot selon l'une quelconque des revendications précédentes, **caractérisé en ce que** la coupole fixe (12) comprend un rebord (34) périphérique sur lequel prend appui le bord libre (47) de la coupole mobile (14).

## Patentansprüche

1. Sicherheitskappe, die für eine Spraydose geeignet ist, die ein Ventil besitzt, das durch vertikale Verlagerung ermöglicht, das unter Druck stehende Produkt freizugeben, wobei der Materialaustritt aus der die Kappe und die Dose umfassenden Gesamtheit vertikal erfolgt, insbesondere für die Bauindustrie und den Tiefbau, umfassend
- einen Körper (16), an dem eine durch einen Falz (20) befestigte Haube (18) befestigt ist, wobei die Haube mit einer Mulde (26) versehen ist, in der ein Ventil (24) angebracht ist, wobei diese Mulde an der Haube durch einen Falz (28) befestigt ist, wobei das Ventil außerdem ein Diffusionsrohr (30) umfaßt, und
- einen Diffusor (32), der die Betätigung des Diffusorrohrs durch Druck ermöglicht,
- wobei die Kappe ein bewegliches Element mit einer Öffnung (48), die den Zugang zum Diffusor ermöglicht, umfaßt,
**dadurch gekennzeichnet, daß** sie umfaßt:
- eine feste Kuppel (12), die ein in ihrem obersten Punkt ausgebildetes Loch (36) aufweist, das durch einen zylindrischen Aufnahmesitz (38) verlängert ist, der mit Mitteln (40) für die Verbindung mit dem Falz (28) der Mulde (26) sowie mit einer seitlichen Öffnung (42), die beim zylindrischen Aufnahmesitz (38) beginnt und deren Wände (44) bis zur Oberfläche der festen Kuppel (12) verlängert sind, versehen ist,
- wobei der Diffusor (32) eine Form hat, die in jene des zylindrischen Aufnahmesitzes (38) und der seitlichen Öffnung (42) paßt, und ein Austrittsrohr (39) umfaßt,
- und wobei das bewegliche Element die Form einer beweglichen Kuppel (14) mit einem Profil hat, das zu jenem der festen Kuppel (12) paßt, um diese letztere abzudecken, und in bezug auf die feste Kuppel drehbar angebracht ist, wobei die bewegliche Kuppel (14) ein Loch (52) mit einer röhrenförmigen Verlängerung (54) in den Innenraum der beweglichen Kuppel aufweist, wobei der Durchmesser dieser röhrenförmigen Verlängerung größer als jener des Austrittsrohrs (39) des Diffusors und kleiner als jener des zylindrischen Aufnahmesitzes (38) ist, wobei die Zugangsöffnung (48), die in dieser beweglichen Kuppel ausgebildet ist, in der geöffneten Position über der seitlichen Öffnung (42) angeordnet werden kann, um die Betätigung des Diffusors zuzulassen, und in der geschlossenen Position über einer massiven Oberfläche der festen Kuppel (12) angeordnet werden kann, um die Betätigung des Diffusors zu verhindern.

2. Kappe nach Anspruch 1, **dadurch gekennzeichnet, daß** die feste Kuppel (12) ein Langloch (46) aufweist und daß die bewegliche Kuppel (14) einen Ansatz (50) umfaßt, der dazu vorgesehen ist, mit dem Langloch zusammenzuwirken.

3. Kappe nach einem der vorhergehenden Ansprüche, **dadurch gekennzeichnet, daß** die feste Kuppel (12) einen Umfangsrand (34) aufweist, an dem sich die freie Kante (47) der beweglichen Kuppel (14) abstützt.

## Claims

1. Safety cap suitable for an aerosol can having a valve which makes it possible, by vertical movement, to release the product under pressure and where the material is discharged from the cap and can assembly vertically, in particular for building and civil engineering,
- comprising a body (16) to which there is fixed a dome (18) fixed by a crimp (20), said dome being equipped with a dish (26) in which a valve (24) is mounted, this dish being fixed to the dome by a crimp (28), the valve also comprising a dispensing tube (30),
- a dispenser (32) for activating the dispensing tube by pressure,
- the said cap comprising a movable element with an opening (48) allowing access to the dispenser,
**characterised in that** it comprises
- a fixed cupola (12) comprising a hole (36) provided at its top which is extended by a cylindrical housing (38) equipped with means (40) of connection to the crimp (28) of the dish (26) and a lateral opening (42) issuing from the cylindrical housing (38) and walls (44) of which are extended as far as the surface of said fixed cupola (12),
- the dispenser (32) having a shape conjugate with that of the cylindrical housing (38) and lateral opening (42), and comprising a discharge tube (39),
- and the movable element being in the form of a movable cupola (14) with a profile conjugate with that of the fixed cupola (12) in order to fit on top of the latter, and mounted for rotation with respect to the fixed cupola, the movable cupola (14) comprising a hole (52) with a tubular extension (54) towards the inside of the movable cupola, the diameter of this tubular extension being greater than that of the discharge tube (39) of the dispenser and less than that of the cylindrical housing (38), the access opening (48) provided in this movable cupola being able to be superimposed on the lateral opening (42) in the open position allowing the actuation of the dispenser and able to be superimposed on a solid surface of the fixed cupola (12) in the closed position preventing the actuation of the dispenser.

2. Cap according to Claim 1, **characterised in that** the fixed cupola (12) comprises a slot (46) and **in that** the movable cupola (14) comprises a lug (50) designed to cooperate with said slot.

3. Cap according to any one of the preceding claims, **characterised in that** the fixed cupola (12) comprises a peripheral rim (34) on which the free edge (47) of the movable cupola (14) bears.
